# EUROPÄISCHE PATENTSCHRIFT

(11) **EP 0 865 550 B1**
(45) Veröffentlichungstag und Bekanntmachung des Hinweises auf die Patenterteilung: **18.06.2003**
(21) Anmeldenummer: 97933627.8
(22) Anmeldetag: 07.07.1997
(51) Int. Cl.: E04B 2/86

(54) **VERFAHREN ZUR HERSTELLUNG VON SCHALUNGSELEMENTEN FÜR MANTELBETONBAUWEISE**
PROCESS FOR PRODUCING FORMWORK ELEMENTS FOR BUILDINGS WITH A CONCRETE CASING
PROCEDE DE FABRICATION D'ELEMENTS DE COFFRAGE POUR OUVRAGES A ENVELOPPE EN BETON

(30) Priorität: 11.07.1996 DE 19627975
(43) Veröffentlichungstag der Anmeldung: 23.09.1998
(73) Patentinhaber: Czilinsky, Jürgen, 13088 Berlin (DE); Schulze, Mathias, 08606 Oelsnitz (DE)
(72) Erfinder: Schulze, Mathias, 08606 Oelsnitz (DE); Perner, Rainer, 08543 Möschwitz (DE)
(74) Vertreter: Kietzmann, Manfred
(86) Internationale Anmeldenummer: DE9701464
(87) Internationale Veröffentlichungsnummer: WO98002627

(56) Entgegenhaltungen:
- EP-A- 0 153 660
- DE-A- 2 349 601
- DE-A- 19 541 776
- GB-A- 2 291 900
- US-A- 5 172 532
- US-A- 5 488 806

## Beschreibung

Das Verfahren zur Herstellung von Schalungselementen für die Mantelbetonbauweise findet Anwendung bei der Produktion von Schalungselementen für den Hoch- und Tiefbau, wobei das Ausgangsprodukt nicht wie allgemein üblich Styroporgranulat ist, sondern bereits fertig geschäumtes Styropor-Blockmaterial.

Herkömmlich werden Schalungselemente für die Mantelbetonbauweise mittels Styroporgranulat als Ausgangsprodukt in Formteilautomaten geschäumt, wozu eine Wasseraufbereitungsanlage, ein Fließbetttrockner, eine Zellradschleuse, ein Dampferzeuger, eine Energie-Versorgungsanlage, sehr große Rohmaterial-Silos, ein Vorschäumer, eine Einlegeautomatik für beispielsweise Metallstege als Abstandshalter für Innen- und Außenwandungen sowie die vorgenannten Formteilautomaten und die dazugehörigen Formen notwendig sind.

In einem Produktionsakt von etwa 5 min. können pro Maschine maximal vier Schalungselemente produziert werden, die zusammen je nach Bauhöhe bis zu 1,2 m² Wandfläche ergeben. Um ein vollständiges Sortiment für die Baupraxis produzieren zu können, fallen durch die Vielfältigkeit der notwendigen Formen hohe Kosten an.

Jegliche Änderungen, wie zum Beispiel die Höhe oder die Breite der Schalungselemente verursacht wiederum extrem hohe Kosten für die Produktionsformen. Das kann unter Umständen sogar zur Folge haben, dass ganze Formteilautomaten abgeändert oder ersetzt werden müssen. Durch das Ausgasen von Pentangas nach dem vorgenannten Herstellungsprozess, wird eine Lagerung der Schalungselemente von 6 bis 8 Wochen vor Auslieferung notwendig. In dieser Zeit vollzieht sich ein Schrumpfprozess, welcher nicht hundertprozentig einheitlich verläuft und damit die sehr filigranen Verbindungsraster unterschiedlich beeinflusst, so dass es vorkommen kann, dass Höhenraster positiv und negativ entweder zu groß, oder zu klein ausfallen. Zusätzlich entstehen für den Hersteller sehr hohe Lagerkosten.
Ein Hinterschnitt des Höhenrasters, um das Aufschwimmen zu verhindern, ist bei dieser Herstellungsmethode ebenfalls nicht möglich, da beim Entformen diese Raster abreißen.

Aus der DE 2 349 601 A1 ist ein Verfahren zur Herstellung von Schalungselementen für die Mantelbetonbauweise unter Verwendung von Hartschaumkunststoffblöcken bekannt, wobei aus vorgefertigten Blöcken einzelne Innen- und Außenwandungen mit horizontal hinterschnittenen, längsverschiebbaren, kraftschlüssigen, integrierten Höhenrastern positiv und negativ sowie Schlitzen zur Aufnahme von im abschließenden Verfahrensschritt eingebrachten Kunststoff-Verbindungsstegen versehen werden, welche die Innen- und Außenwandungen der Schalungselemente stabil miteinander verbinden. Die Höhenraster sind derart angeordnet, dass ein Versetzen der Fugen während des Bauvorganges unmöglich wird. Ein weiterer Nachteil dieser aufgezeigten Lösung ist der Umstand, dass das formgeschäumte Teil nicht entformbar ist.

Die Verwendung von Styroporblöcken, die mittels einer Vorrichtung mit gespannten heißen Drähten als Konturenschneidvorrichtung zugeschnitten werden, ist dem Fachmann auf dem Gebiet der Herstellung von Schalungselementen für die Mantelbetonweise allgemein aus der US 5,488,806 bekannt.

Bei dieser Lösung finden Verbindungsstege Anwendung, die durchgängig bis zur Außenkante der Innen- und Außenwandung des Schalungselementes angeordnet sind. Dabei sind die Höhenraster nicht hinterschnitten, so dass die Gefahr des Aufschwimmens beim Betongießen besteht. Nachteilig ist weiterhin, dass die Abstandshalter außenliegend angeordnet sind.

Aufgabe der Erfindung ist es, ein Verfahren zur Herstellung von Schalungselementen für die Mantelbetonweise vorzuschlagen, mit dem kostengünstig optimale Voraussetzungen für die Verbindungen von Innen- und Außenschalung sowie in der Höhe geschaffen werden und auf Schalungsformen für künftige Putzträger verzichtet werden kann.

Gelöst wird diese Aufgabe mit den Merkmalen des Anspruches.

Das erfindungsgemäße Verfahren sieht die Verwendung von Styroporblöcken vor, die in einen Formschneideautomaten eingelegt und fixiert werden und die dann in eine Außenund Innenschalung der vorgeschriebenen Stärke der Wandung geschnitten werden, derart, dass die Außen- als auch die Innenwand des Schalungselementes eine derart rauhe Oberfläche aufweisen, dass eine spätere Putzaufbringung ohne Putzträger erfolgen kann, weiterhin gleichzeitig ein Einschneiden von Schlitzen für Verbindungsstege in die Außen- und Innenschalung erfolgt, wobei die Verbindungsstege nach dem Aufteilen des Blockes in einzelne Schalungselemente und deren Positionierung in die Schalungselemente eingebracht werden und nach dem Zusammenfügen der Innen- und Außenschalung eine vielfach punktuelle Verbindung über die gesamte Fläche der Innen- und Außenschalung bilden, und in die Innen- und Außenschalung positive und negative Höhenraster mit Hinterschnitt geschnitten oder gefräst werden, die im eingebauten Zustand horizontal verlaufend ein späteres Demontieren in der Höhe zusammengefügter Schalung erlauben, ein Aufschwimmen beim Betongießen jedoch verhindern.

Mit diesem Verfahren, das auch direkt auf Großbaustellen ohne jegliche Transportprobleme bei maximaler Mobilität und rechnergesteuert eingesetzt werden kann, werden optimale Voraussetzungen für die Verbindungen von Innen- und Außenschalung sowie in der Höhe geschaffen.

Durch das Schneiden und/oder Fräsen kann auf Schalungsformen für künftige Putzträger verzichtet werden, denn bereits so wird bei dem dann in die Schalung gegossenen Beton eine ausreichend rauhe Oberfläche zum Aufbringen eines Putzes erreicht.

Durch Veränderung der Schnitthöhen können unterschiedliche Höhen der Schalungselemente, zum Beispiel für Ausgleichselemente, erzielt werden. Unterschiedliche Stärken der Schalungselemente lassen sich entweder durch Veränderung der Wandstärke der Schalungselemente, beziehungsweise durch die Verlängerung der Verbindungsstege und die damit einhergehende Vergrößerung des Abstandes zwischen der Innen- und Außenschalung erreichen.

Die Realisierung des Verfahrens wird nachstehend an einem Beispiel beschrieben.

Ein Block aus Styropor wird in einen Formschneideautomaten eingelegt und fixiert. Dann werden die Wandungen auf die vorgeschriebene Stärke der Wandung mittels einer Schneidvorrichtung geschnitten. Dabei entsteht eine Rauhigkeit der Flächen, die sich beim späteren Gießen von Beton auf dessen Oberfläche überträgt und die Putzträgerfunktion übernimmt. Gleichzeitig werden die Schlitze für die Verbindungsstege geschnitten. Als Schneidvorrichtung kommen glühende Schneiddrähte, vergieichbar mit einem Sägegatter zum Einsatz. Die Schlitzform ist vorzugsweise T-förmig.

Nachfolgend werden Höhenraster positiv und Höhenraster negativ mit Hinterschnitt gefräst und/oder geschnitten, die ein späteres Demontieren in der Höhe zusammengefügter Schalung erlauben, ein Aufschwimmen beim Betongießen jedoch verhindern.

Der Block wird dann durch Förderbänder und Weichen in einzelne Wandungen aufgeteilt und diese werden paarweise derart positioniert, dass durch manuelles oder maschinelles Einschieben der Verbindungsstege, vorzugsweise Kunststoff-Recyclingstege, in die dafür vorgesehenen Schlitze eine vielfach punktuelle Verbindung über die gesamte Fläche der Außen- und Innenschalung entsteht, die eine ausreichende Festigkeit wie auch Stabilität des aus Innen- und Außenschalung bestehenden fertigen Schalungselementes gewährleistet. Über die Länge der Verbindungsstege können dabei unterschiedliche Wandstärken für den Beton realisiert werden.

## Patentansprüche

1. Verfahren zur Herstellung von Schalungselementen für die Mantelbetonbauweise unter Verwendung von Styroporblöcken, die in einen Formschneideautomaten eingelegt und fixiert werden und die dann in eine Außen- und Innenschalung der vorgeschriebenen Stärke der Wandung geschnitten werden, **dadurch gekennzeichnet, dass**
die Schalungselemente derart geschnitten werden,
dass sowohl die Außen- als auch die Innenwand des Schalungselementes eine derart rauhe Oberfläche aufweisen, dass eine spätere Putzaufbringung ohne Putzträger erfolgen kann;
dass weiterhin gleichzeitig ein Einschneiden von Schlitzen für Verbindungsstege in die Außen- und Innenschalung erfolgt, wobei die Verbindungsstege, nach dem Aufteilen des Blockes in einzelne Schalungselemente und deren Positionierung, in die Schalungselemente eingebracht werden, um nach dem Zusammenfügen der Innen- und Außenschalung eine vielfach punktuelle Verbindung über die gesamte Fläche der Innen- und Außenschalung zu bilden; und
dass in die Innen- und Außenschalungselemente positive und negative Höhenraster mit Hinterschnitt geschnitten oder gefräst werden, die im eingebauten Zustand horizontal verlaufend ein späteres Demontieren in der Höhe zusammengefügter Schalungselemente erlauben, ein Aufschwimmen beim Betongießen jedoch verhindern.

## Claims

1. A method for the production of formwork elements for the concrete wall method of construction with a heating insulation layer on each side using polystyrene blocks which are inserted and fixed in ag mould cutting machine and which are then cut into an exterior and interior formwork for the prescribed wall thickness, **characterised in that**
the formwork elements are cut in such a way
that both the external as well as the internal wall of the formwork element has such a rough surface that plaster can be subsequently applied to it without lathing;
that furthermore slits are simultaneously cut into the external and internal formwork for H-shaped interconnectors, whereby the H-shaped interconnectors are inserted in the formwork elements after the block has been divided among the individual formwork elements and these have been positioned in order to form a plurality of connection points over the whole area of the internal and external formwork after the internal and external formwork has been joined; and
that positive and negative grids are cut or milled into the internal and external formwork elements with undercut so that they run horizontally in the installed condition and enable the subsequent dismantling of the vertically joined formwork elements, but prevent them from floating to the surface while the concrete is poured.

## Revendications

1. Procédé de fabrication d'éléments de coffrage pour la construction en béton coulé recourant à des blocs de polystyrène introduits et fixés dans un automate de découpe avant d'être coupés en coffrage intérieur et extérieur d'épaisseur de paroi prescrite, **caractérisé en ce que**
les éléments de coffrage sont coupés de telle sorte
que les parois intérieure et extérieure des éléments de coffrage présentent une surface d'une rugosité telle qu'une application ultérieure de crépi sans support est possible ;
qu'une découpe de fentes pour des traverses de liaison est en outre simultanément exécutée dans le coffrage intérieur et extérieur, lesdites traverses de liaison étant posées dans les éléments de coffrage après division du bloc en ses différents éléments de coffrage et positionnement de ceux-ci, pour former, après assemblage du coffrage intérieur et extérieur, une liaison ponctuelle multiple sur toute la surface du coffrage intérieur et extérieur ; et
que des crans sur hauteur, positifs et négatifs avec contre-dépouille et disposés horizontalement, sont découpés ou fraisés dans les éléments de coffrage intérieur et extérieur à l'état monté, lesdits crans permettant un démontage ultérieur d'éléments de coffrage assemblés en hauteur, tout en empêchant leur flottement lors du coulage du béton.
